# EUROPÄISCHE PATENTSCHRIFT

(11) **EP 0 593 394 B1**
(45) Veröffentlichungstag und Bekanntmachung des Hinweises auf die Patenterteilung: **08.04.1998**
(21) Anmeldenummer: 93810695.2
(22) Anmeldetag: 01.10.1993
(51) Int. Cl.: D04B 1/26

(54) **Sportsocke**
Sports sock
Chaussette de sport

(30) Priorität: 13.10.1992 DE 4234379
(43) Veröffentlichungstag der Anmeldung: 20.04.1994
(73) Patentinhaber: JACOB ROHNER AG BALGACH, CH-9436 Balgach (CH)
(72) Erfinder: Mehnert, Holger, D-91586 Lichtenau (DE)
(74) Vertreter: Rottmann, Maximilian R.

(56) Entgegenhaltungen:
- EP-A- 0 015 119
- EP-A- 0 024 211
- GB-A- 1 583 473
- GB-A- 2 184 751
- GB-A- 2 247 395
- US-A- 4 615 188

## Beschreibung

Die vorliegende Erfindung bezieht sich auf eine Sportsocke, welche aus einem Grundgarn gestrickt ist und verstärkte Bereiche aufweist. Die verstärkten Bereiche werden durch Zusatzgarne erzeugt, welche mit dem Grundgarn verstrickt werden. Um eine weiche und angenehme Polsterung zu erhalten, bilden die genannten Zusatzgarne Plüschschlingen.

Es sind Sportsocken mit eingestrickten Bereichen bekannt, welche an der Ferse und an der Sohle Verstärkungen bilden oder im Beinbereich Polsterungen oder Wattierungen aufweisen.

Ein wesentlicher Nachteil der bekannten Socken besteht jedoch darin, dass keine speziellen Vorkehrungen getroffen sind, um diejenigen Fussteile zu schützen, die bei der Abrollbewegung des Fusses besonders stark beansprucht werden. Darunter werden in erster Linie die Fussballen verstanden, welche die ganze Abrollbewegung bewerkstelligen und dadurch besonders stark beansprucht sind. Demzufolge bilden sich bei grossen Beanspruchungen des Fusses, wie z.B. bei Wanderungen, beim Jogging und Tennis, aber auch beim Fahrrad- und Skifahren, oft Blasen und andere Verletzungen an der genannten Stelle, die meistens sehr schmerzhaft sind und eine sofortige Behandlung der verletzten Stelle benötigen, was in zwingender Weise den Abbruch der sportlichen Betätigung nach sich zieht.

Aus der EP-A-0 015 119 ist eine Sportsocke bekannt, bei welcher der Ballen- und Fersenbereich gegenüber den übrigen Bereichen mit einer höheren Schlingendichte versehen ist. Durch diese Ausbildung wird bezweckt, den Fersen- und Ballenbereich direkt zu schützen, da die höhere Schlingendichte in diesen Bereichen schock-absorbierend wirkt. Die natürliche Abrollbewegung des Fusses wird jedoch auch von dieser Socke nicht unterstützt.

Aufgabe der vorliegenden Erfindung ist die Beseitigung der obigen Nachteile mit Hilfe einer Socke mit besonderem Ballenschutz, der die Bildung von Blasen am Fussballen unterbindet und mit dem sich auch eine sonstige Ballenverletzung bei den erwähnten sportlichen Betätigungen weitgehend vermeiden lässt.

Die Erfindung bezieht sich nebst einer Sportsocke der oben erwähnten Art auch auf eine Einrichtung zum Herstellen einer Socke, welche einen besonderen Ballenschutz aufweist und die Verletzung und Überbeanspruchung des Ballens verhindert.

Vorgeschlagen wird eine Socke, wie sie in den Ansprüchen 1 bis 10 definiert ist und eine Einrichtung zur Herstellung der Socke nach den Ansprüchen 11 bis 14.

Gemäss dem Anspruch 1 weist die Socke in ausgewählten Bereichen ein zweites oder sogar ein drittes Zusatzgarn auf, welche Garne mit dem Grundgarn verstrickt sind, wobei jedoch die Schlingendichte der gebildeten Plüschschlingen immer im Ballenbereich der Socke am höchsten ist.

Überraschenderweise hat sich gezeigt, dass die verstärkte Polsterung am Ballenbereich gegenüber allen anderen Bereichen, insbesondere gegenüber dem Fersenbereich, die sonst bei intensiven sportlichen Betätigungen auftretenden Fussbeschwerden im Ballen- und im Fersenbereich beinahe vollständig verschwinden lässt. Dies kann damit erklärt werden, dass die gegenüber dem Ballenbereich etwas härtere Auflage im Fersenbereich beim Gehen, Joggen oder beim Tennisspielen zu einer leichten Gewichtsverlagerung nach vorne führt, welche dann das natürliche Abrollen des Fusses erleichtert und begünstigt, während der Fersenbereich entlastet wird.

Unter Schlingendichte wird immer die Anzahl der gebildeten Schlingen pro Flächeneinheit verstanden. Die so definierte Schlingendichte kann durch die zusätzliche Verwendung eines eingestrickten zweiten oder dritten Garnes, aber auch durch eine dichtere Anbringung von Schlingen pro Flächeneinheit erhöht werden. Da die zweite Möglichkeit mit besonderen apparativen Schwierigkeiten verbunden ist, wird nachfolgend hauptsächlich die erste Möglichkeit behandelt, ohne jedoch die zweite Möglichkeit gänzlich auszuschliessen.

Wird die Schlingendichte im Zehen- und im Fersenbereich gegenüber den übrigen Bereichen mit Ausnahme des Ballenbereiches, ebenfalls erhöht, so entsteht eine zusätzliche sehr angenehme Polsterung des ganzen Fusses, wobei jedoch der Ballenbereich bevorzugt geschützt bleibt.

Es kann darüber hinaus auch der Sohlenbereich eine Polsterung erhalten, vorzugsweise die gleiche wie der Zehen- und Fersenbereich, so dass Fersen-, Sohlen- und Zehenbereich gleich aber weniger dicht gepolstert sind wie der Ballenbereich.

Die gepolsterten Bereiche vermitteln nicht nur eine weiche und angenehme Fussstütze, sondern sorgen auch dafür, dass beim starken Schwitzen die Feuchtigkeit sofort weggeleitet wird, so dass keine unangenehme Durchnässung und ein Kältegefühl entsteht. Zu diesem Zweck können nebst Schurwolle für ein erstes Zusatzgarn eine synthetische Spinnfaser für das zweite und ein texturiertes Zusatzgarn als drittes Zusatzgarn verwendet werden, während im Grundgarn ein elastischer Lycrafaden vorhanden sein kann.

Einen weiteren Gegenstand der Erfindung bildet eine Einrichtung zur Herstellung der vorgeschlagenen Socke mit Hilfe einer Doppelzylinder-Plüschmaschine, die eine Schürze und einen schwenkbaren Fadenführer sowie einen weiteren Fadenführer für das Grundgarn besitzt. Eine solche Einrichtung unterscheidet sich durch die in den Ansprüchen 11 bis 14 aufgeführten Merkmale vom Stand der Technik.

Wesentlich ist, die Schürze durch die Aenderung der Aussparung derselben sowie durch das Anbringen einer Bohrung so zu gestalten, dass aus den durch die Fadenführer geleiteten Zusatzgarnen sowie aus dem durch die Bohrung geführten Garn Plüschschlingen gebildet werden können.

Auf beiliegender Zeichnung ist ein Ausführungsbeispiel der vorgeschlagenen Socke und eine Skizze der Einrichtung dargestellt und zwar zeigen,
- Fig.1: die Seitenansicht einer Socke; und
- Fig.2: die schematische Darstellung einer Einrichtung zur Herstellung einer Socke.

An dieser Stelle soll ausdrücklich darauf hingewiesen werden, dass es sich bei der in der Zeichnung dargestellten Socke lediglich um ein Ausführungsbeispiel im Rahmen der Erfindung handelt.

Es sind selbstverständlich den Rahmen der Erfindung nicht verlassende, andere Ausführungsformen denkbar, namentlich was das Verstricken der Zusatzgarne mit dem Grundgarn in den einzelnen Bereichen anbelangt.

Die als Beispiel in den Zeichnungen schematisch dargestellte Sportsocke weist einen Schaftteil 10 auf, welcher in üblicher Weise nach oben mit einem Anschlagrand 11 abgeschlossen ist. Dem Schaftteil 10 schliesst sich ein Fussteil 12 an, dessen oberer Bereich den Fussrücken oder Rist 13 bildet, während der untere Teil einen sich dem Schaftteil 10 anschliessenden Fersenbereich 14, einen weiter folgenden Sohlenbereich 15 und einen die vorderste Partie des Fussteils 12 bildenden Zehenbereich 16 umfasst, wobei sich zwischen dem Sohlenbereich 15 und dem Zehenbereich 16 der wichtige Ballenbereich 17 befindet.

Die ganze Sportsocke ist durchgehend aus einem Grundgarn G gestrickt, welches vorzugsweise aus einer feuchtigkeitstransportierenden Mikrofaser und aus einer elastischen Faser besteht. Als feuchtigkeitstransportierende Faser kann die unter der Bezeichnung "Coolmax" bekannte Faser und als elastische Faser eine Elastanfaser verwendet werden.

Der Fersenbereich 14, der Sohlenbereich 15, der Ballenbereich 17 und der Zehenbereich 16 der Socke enthalten ein erstes Zusatzgarn P1, welches zusammen mit dem Grundgarn G in den genannten Bereichen so eingestrickt ist, dass Plüschschlingen entstehen. Dieses erste Zusatzgarn besteht vorzugsweise aus Schurwolle.

Im Fersenbereich 14, im Ballenbereich 17 und im Zehenbereich 16 ist ein zweites Zusatzgarn P2 verarbeitet, welches wiederum Plüschschlingen bildet und aus einer synthetischen Spinnfaser wie z.B. "Coolmax" bestehen kann.

Schliesslich weisen der Sohlenbereich 15 und der Ballenbereich 17 ein drittes Zusatzgarn P3 auf, welches ebenfalls mit dem Grundgarn G verarbeitet wird und Plüschschlingen bildet. Dieses dritte Zusatzgarn P3 kann aus texturiertem Kunstgarn, z.B. aus Nylongarn bestehen.

Die dargestellte und beschriebene Socke weist im Schaftteil 10 das erste Zusatzgarn P1, im Fersenbereich 14 das erste und zweite Zusatzgarn P1 und P2, im Sohlenbereich 15 das erste und dritte Zusatzgarn P1 und P3, im Ballenbereich 17 das erste, zweite und dritte Zusatzgarn P1, P2 und P3 und im Zehenbereich 16 das erste und das zweite Zusatzgarn P1 und P2 auf.

Da im Ballenbereich 17 nebst dem Grundgarn G noch drei zusätzliche Garne P1, P2 und P3 verarbeitet sind, ist in diesem Bereich die Schlingendichte, d.h. die Anzahl der Schlingen pro Flächeneinheit, grösser als in den übrigen Bereichen, wo nur zwei zusätzliche Garne, und zwar P1 und P2 in den Bereichen 14 und 16 bzw. P1 und P3 im Bereich 15, verarbeitet sind. Im Schaftteil 10 ist nur ein zusätzliches Garn P1 verarbeitet.

Ferner geht aus den vorangehenden Ausführungen hervor, dass die Schlingendichte im Zehenbereich 16 und im Fersenbereich 14 gleich ist, da in beiden Bereichen die Zusatzgarne P1 und P2 verarbeitet sind, und dass der Sohlenbereich 15 die gleiche Schlingendichte wie der Zehenbereich 16 und Fersenbereich 14 aufweist. In allen drei vorgenannten Bereichen sind nämlich Plüschschlingen aus zwei Zusatzgarnen P1 und P2 bzw. P1 und P3 vorhanden.

Die beschriebene Socke hat ausgezeichnete Eigenschaften und eignet sich hervorragend für sportliche Zwecke. Durch die im Ballenbereich 17 gebildete zusätzliche Stütze, die durch die Verarbeitung von drei zusätzlichen Garnen P1, P2 und P3 entsteht, die dort Plüschschlingen mit hoher Schlingendichte bilden, wird der besonders empfindliche Ballen geschont, das Fussabrollen in natürlicher Weise begünstigt und durch die Wahl der Materialien des Grundgarnes und der Zusatzgarne eine vorteilhafte Klimawirkung erzielt, indem die Feuchtigkeit weitergeleitet wird.

Die Herstellung der beschriebenen Socke erfolgt mittels einer in Fig. 2 schematisch und nur ausschnittweise dargestellten Doppelzylinder-Plüschmaschine 1, die mit einer Schürze 2 ausgerüstet ist. Anstelle der üblichen kurzen Aussparung ist eine schlitzartig verlängerte Aussparung 5 in der Form eines schmalen Ausschnittes vorgesehen, welche Aussparung sich gegen die Rückseite 9 der Schürze 2 erstreckt. Gegen das innere Ende der Aussparung 5 ist das mit einer Austrittsdüse versehene Ende eines Fadenführungsrohres 7 gerichtet, das mit einer Lufteintrittsdüse 6 ausgerüstet ist. In dieser Weise wird eine gesteuerte Fadenführung für das dritte Zusatzgarn P3 gebildet, welches mittels Druckluft genau in die Aussparung 5 zwecks Schlingenbildung transportiert wird.

Ferner ist am unteren Teil der Schürze 2 unterhalb der Aussparung 5 eine Bohrung 4 vorgesehen. Mit 8 ist ein Fadenführer für das Grundgarn G bezeichnet und mit 3 ein weiterer Fadenführer in der Form eines Hochfersenapparates, welcher mit dem einen Ende bis zur Aussparung 5 geführt und in üblicher Weise in den Pfeilrichtungen P hin- und herschwenkbar angeordnet ist. Die Anordnung ist dabei so getroffen, dass dieser schwenkbare Fadenführer 3 in der gleichen Höhe in die Aussparung mündet wie das Fadenführungsrohr 7, welches das dritte Zusatzgarn P3 der Aussparung 5 zuführt. Die in der beschriebenen Weise ausgebildete Doppelzylinder-Plüschmaschine bietet die Möglichkeit, Plüschschlingen aus dem ersten Zusatzgarn P1 zu bilden, welches durch die Bohrung 4 geführt wird. Die wahlweise Zuführung des zweiten Zusatzgarnes P2 und die Bildung von entsprechenden Plüschschlingen erfolgt mittels des als Hochfersenapparat ausgebildeten schwenkbaren Fadenführers 3.

Um Plüschschlingen aus dem Zusatzgarn P3 zu bilden, wird die beschriebene gesteuerte Fadenführung mittels Pressluft verwendet, die eine sehr genaue Einstellung erlaubt, indem das Ende der Rohrführung 7, aus welcher das Zusatzgarn P3 austritt, auf der gleichen Höhe wie der zusätzliche Fadenführer 3, aber gegen das Ende der Aussparung 5 hin versetzt positioniert wird. In dieser Weise wird vermieden, dass der zusätzliche Fadenführer 3 beim Einlegen gehindert wird.

Mit der beschriebenen Einrichtung kann eine erfindungsgemässe Socke einfach und variationsreich hergestellt werden.

## Patentansprüche

1. Sportsocke mit einem Schaftbereich (10), einem Fersenbereich (14), einem Sohlenbereich (15), einem Ballenbereich (17) und einem Zehenbereich (16), gestrickt aus einem durchgehenden Grundgarn (G) mit eingestricktem ersten Zusatzgarn (P1) insbesondere im Schaft- und/oder Fersen- und/oder Sohlen- und/oder Ballen- und/oder Zehenbereich, welches Zusatzgarn (P1) in einzelnen oder in allen Bereichen Plüschschlingen bildet, wobei in ausgewählten Bereichen ein zweites und/oder ein drittes Zusatzgarn (P2 bzw. P3) eingestrickt ist, dadurch gekennzeichnet, dass die Schlingendichte im Ballenbereich (17) höher ist als in den übrigen Bereichen (10, 14, 15, 16).

2. Socke nach Anspruch 1, dadurch gekennzeichnet, dass die Schlingendichte wenigstens im Zehen- und im Fersenbereich (16 bzw. 14) gleich hoch ist.

3. Socke nach Anspruch 1, dadurch gekennzeichnet, dass der Sohlenbereich (15) die gleiche Schlingendichte wie der Zehen- und der Fersenbereich (16 bzw. 14) aufweist.

4. Socke nach Anspruch 1 oder 3, dadurch gekennzeichnet, dass im Grundgarn (G) im Zehen- und Fersenbereich (16 bzw. 14) das erste und das zweite Zusatzgarn (P1, P2) und im Sohlenbereich (15) das erste und das dritte Zusatzgarn (P1, P3) eingestrickt ist, wähder Ballenbereich (17) aus dem Grundgarn (G) und aus den drei Zusatzgarnen (P1, P2, P3) gestrickt ist.

5. Socke nach einem der Ansprüche 1 bis 3, dadurch gekennzeichnet, dass das Grundgarn (G) im Fersen-, Ballen- und Zehenbereich (14, 17, 16) durch das erste und zweite Zusatzgarn (P1 bzw. P2), im Ballenbereich (17) zusätzlich durch das dritte Zusatzgarn (P3) und im Sohlenbereich (15) durch das erste und dritte Zusatzgarn (P1 bzw. P3) verstärkt ist, welche Verstärkungen Plüschschlingen bilden, deren Dichte im Ballenbereich (17) höher ist als in den übrigen, verstärkten Bereichen.

6. Sportsocke nach einem der vorhergehenden Ansprüche, dadurch gekennzeichnet, dass das Grundgarn (G) ein elastisches Garn umfasst.

7. Sportsocke nach Anspruch 6, dadurch gekennzeichnet, dass das Grundgarn (G) aus einer feuchtigkeitstransportierenden Faser und einem elastischen Garn besteht.

8. Sportsocke nach einem der vorhergehenden Ansprüche, dadurch gekennzeichnet, dass ein Zusatzgarn (P1) aus Wolle, insbesondere aus Schurwolle, besteht.

9. Sportsocke nach einem der vorhergehenden Ansprüche, dadurch gekennzeichnet, dass ein Zusatzgarn (P2) aus einer synthetischen Faser besteht.

10. Sportsocke nach einem der vorhergehenden Ansprüche, dadurch gekennzeichnet, dass ein Zusatzgarn (P3) aus texturiertem Kunstgarn besteht.

11. Einrichtung zur Herstellung einer Sportsocke nach den Ansprüchen 1 -10 mit Hilfe einer Doppelzylinder-Plüschmaschine (1), die eine Schürze (2) und einen schwenkbaren Fadenführer (3) aufweist sowie einen weiteren Fadenführer (8) für das Grundgarn (G) besitzt, dadurch gekennzeichnet, dass die Schürze (2) eine schlitzartig vergrösserte Aussparung (5) aufweist, und dass zum Einbringen eines Zusatzgarns (P1) eine Bohrung (4) und zum Einbringen eines weiteren Zusatzgarnes (P3) eine gesteuerte Fadenführung (6,7) vorhanden ist, während ein weiteres Zusatzgarn (P2) durch den schwenkbaren Fadenführer (3) läuft.

12. Einrichtung nach Anspruch 11, dadurch gekennzeichnet, dass die gesteuerte Fadenführung ein gegen das geschlossene Ende der Aussparung (5) gerichtetes, mit einer Austrittsdüse versehenes Rohr (7) mit einer Steuerdüse (6) zum Lufteintritt umfasst, wobei die durch die Steuerdüse (6) einströmende und durch das Rohr (7) geführte Druckluft ein Zusatzgarn (P3) in die Aussparung (5) transportiert.

13. Einrichtung nach Anspruch 11, dadurch gekennzeichnet, dass die Bohrung (4) unterhalb der Aussparung (5) der Schürze (2) angeordnet ist.

14. Einrichtung nach den Ansprüchen 12 und 13, dadurch gekennzeichnet, dass das Rohr (7) zum Zuführen eines Zusatzgarnes (P3) in die Aussparung (5), bezüglich der Aussparung (5), auf der gleichen Höhe mündet wie der schwenkbare Fadenführer (3), welcher ein anderes Zusatzgarn (P2) zuführt.

## Claims

1. Sports sock having a shank region (10), a heel region (14), a sole region (15), a ball region (17) and a toe region (16), knitted from a constant base yarn (G) with a knitted-in first additional yarn (P1) especially in the shank and/or heel and/or sole and/or ball and/or toe region, which additional yarn (P1) forms plush loops in some or all regions, a second and/or a third additional yarn (P2 and/or P3) being knitted in in selected regions, characterized in that the loop density in the ball region (17) is higher than in the other regions (10, 14, 15, 16).

2. Sock according to Claim 1, characterized in that the loop density is equally high at least in the toe and in the heel regions (16 and 14 respectively).

3. Sock according to Claim 1, characterized in that the sole region (15) has the same loop density as the toe and heel regions (16 and 14 respectively).

4. Sock according to Claim 1 or 3, characterized in that the first and second additional yarns (P1, P2) are knitted into the base yarn (G) in the toe and heel regions (16 and 14 respectively) and the first and third additional yarns (P1, P3) in the sole region (15), while the ball region (17) is knitted from the base yarn (G) and from the three additional yarns (P1, P2, P3).

5. Sock according to one of Claims 1 to 3, characterized in that the base yarn (G) is reinforced in the heel, ball and toe regions (14, 17, 16) by the first and second additional yarns (P1 and P2 respectively), in the ball region (17) additionally by the third additional yarn (P3) and in the sole region (15) by the first and third additional yarns (P1 and P3 respectively), which reinforcements form plush loops whose density is higher in the ball region (17) than in the other reinforced regions.

6. Sports sock according to one of the preceding claims, characterized in that the base yarn (G) includes an elastic yarn.

7. Sports sock according to Claim 6, characterized in that the base yarn (G) consists of a moisture-transporting fibre and an elastic yarn.

8. Sports sock according to one of the preceding claims, characterized in that one additional yarn (P1) consists of wool, especially of shorn wool.

9. Sports sock according to one of the preceding claims, characterized in that one additional yarn (P2) consists of a synthetic fibre.

10. Sports sock according to one of the preceding claims, characterized in that one additional yarn (P3) consists of textured synthetic yarn.

11. Device for the production of a sports sock according to Claims 1-10 using a two-cylinder plush machine (1), which has an apron (2) and a pivotable thread guide (3) and possesses a further thread guide (8) for the base yarn (G), characterized in that the apron (2) has a cut-out (5), widened in the manner of a slot, and in that a drilled hole (4) is present for the introduction of an additional yarn (P1) and a controlled thread guidance system (6, 7) for the introduction of a further additional yarn (P3), while a further additional yarn (P2) runs through the pivotable thread guide (3).

12. Device according to Claim 11, characterized in that the controlled thread guidance system comprises a pipe (7) directed towards the closed end of the cut-out (5) and provided with an exit nozzle, and having a control nozzle (6) for the entry of air, the compressed air which flows in through the control nozzle (6) and is guided through the pipe (7) transporting an additional yarn (P3) into the cut-out (5).

13. Device according to Claim 11, characterized in that the drilled hole (4) is arranged below the cut-out (5) of the apron (2).

14. Device according to Claims 12 and 13, characterized in that the pipe (7) for feeding an additional yarn (P3) into the cut-out (5) opens, relative to the cut-out (5) at the same level as the pivotable thread guide (3) which feeds in another additional yarn (P2).

## Revendications

1. Chaussette de sport avec une zone de tige (10), une zone de talon (14), une zone de semelle (15), une zone de plante antérieure (17) et une zone d'orteils (16), tricotée à partir d'un fil de base (G) continu avec un premier fil supplémentaire (P1) tricoté en particulier dans la zone de tige et/ou la zone de talon et/ou la zone de semelle et/ou la zone de plante antérieure et/ou la zone d'orteils, lequel fil supplémentaire (P1) forme des boucles de peluche dans certaines zones ou dans toutes les zones, un deuxième et/ou un troisième fil supplémentaire (P2 ou P3) étant tricoté dans des zones sélectionnées, caractérisée en ce que la densité de boucles dans la zone de la plante antérieure (17) est supérieure à celle des autres zones (10, 14, 15, 16).

2. Chaussette selon la revendication 1, caractérisée en ce que la densité de boucles est aussi élevée au moins dans la zone des orteils et dans la zone du talon (16 et 14).

3. Chaussette selon la revendication 1, caractérisée en ce que la zone de la semelle (15) présente la même densité de boucles que la zone des orteils et la zone du talon (16 et 14).

4. Chaussette selon la revendication 1 ou 3, caractérisée en ce que, dans le fil de base (G), les premier et deuxième fils supplémentaires (P1, P2) dans la zone des orteils et la zone du talon (16 et 14) et les premier et troisième fils supplémentaires (P1, P3) dans la zone de la semelle (15) sont tricotés, tandis que la zone de la plante antérieure (17) est tricotée à partir du fil de base (G) et des trois fils supplémentaires (P1, P2, P3)

5. Chaussette selon l'une quelconque des revendications 1 à 3, caractérisée en ce que le fil de base (G) est renforcé par les premier et deuxième fils supplémentaires (P1 et P2) dans la zone du talon, la zone de la plante antérieure et la zone des orteils (14, 17, 16), en supplément par le troisième fil supplémentaire (P3) dans la zone de la plante antérieure (17) et par les premier et troisième fils supplémentaires (P1 et P3) dans la zone de la semelle (15), lesquels renforts forment des boucles de peluche, dont la densité dans la zone de la plante antérieure (17) est supérieure par rapport aux autres zones renforcées.

6. Chaussette de sport selon l'une quelconque des revendications précédentes, caractérisée en ce que le fil de base (G) comprend un fil élastique.

7. Chaussette de sport selon la revendication 6, caractérisée en ce que le fil de base (G) comprend une fibre transportant l'humidité et un fil élastique.

8. Chaussette de sport selon l'une quelconque des revendications précédentes, caractérisée en ce qu'un fil supplémentaire (P1) est à base de laine, en particulier à base de laine vierge.

9. Chaussette de sport selon l'une quelconque des revendications précédentes, caractérisée en ce qu'un fil supplémentaire (P2) est à base d'une fibre synthétique

10. Chaussette de sport selon l'une quelconque des revendications précédentes, caractérisée en ce qu'un fil supplémentaire (P3) est à base d'un fil synthétique texturé.

11. Appareil pour la fabrication d'une chaussette de sport selon les revendications 1 à 10 à l'aide d'une machine à peluche à double cylindre (1), qui présente un tablier (2) et un guide-fil (3) pivotant ainsi qu'un autre guide-fil (8) pour le fil de base (G), caractérisé en ce que le tablier (2) présente un évidement agrandi en forme de fente, et en ce qu'un perçage (4) et un guidage de fil contrôlé (6, 7) sont présents respectivement pour l'introduction d'un fil supplémentaire (P1) et l'introduction d'un autre fil supplémentaire, tandis qu'un autre fil supplémentaire (P2) passe par le guide-fil (3) pivotant.

12. Appareil selon la revendication 11, caractérisé en ce que le guidage de fil contrôlé comprend un tube (7), dirigé vers l'extrémité fermée de l'évidement (5) et pourvu d'une buse de sortie, avec une buse de commande (6) pour l'entrée d'air, moyennant quoi l'air comprimé entrant à travers la buse de commande (6) et guidé à travers le tube (7) transporte un fil supplémentaire (P3) dans l'évidement (5).

13. Appareil selon la revendication 11, caractérisé en ce que le perçage (4) est disposé au-dessous de l'évidement (5) du tablier (2).

14. Appareil selon les revendications 12 et 13, caractérisé en ce que le tube (7) pour l'arrivée d'un fil supplémentaire (P3) débouche dans l'évidement (5), par rapport à l'évidement (5), à la même hauteur que le guide-fil (3) pivotant, lequel amène un autre fil supplémentaire (P2).
